# FASCICULE DE BREVET EUROPEEN

(11) **EP 3 976 904 B1**
(45) Date de publication et mention de la délivrance du brevet: **28.05.2025**
(21) Numéro de dépôt: 19740042.7
(22) Date de dépôt: 29.05.2019
(51) Int. Cl.: E04F 21/02, E04F 21/165, B44C 7/06, B65H 35/00

(54) **APPLICATEUR DE BANDE À AGENCEMENT AUTOMATIQUE DE BANDE PENDANT LE REMPLISSAGE ET PROCÉDÉ DE REMPLISSAGE D'UN TEL APPLICATEUR**
STREIFENAPPLIKATOR MIT AUTOMATISCHER STREIFENANORDNUNG WÄHREND DES FÜLLVORGANGS UND VERFAHREN ZUM BEFÜLLEN EINES SOLCHEN APPLIKATORS
STRIP APPLICATOR WITH AUTOMATED STRIP ARRANGEMENT DURING THE FILLING OPERATION AND METHOD FOR FILLING SUCH AN APPLICATOR

(43) Date de publication de la demande: 06.04.2022
(73) Titulaire: EDMA, 83480 Puget-sur-Argens (FR)
(72) Inventeur: DELESTRE, Lionel, 95260 Beaumont-sur-Oise (FR)
(74) Mandataire: Rataboul, Xavier
(86) Numéro de dépôt international: PCT/FR2019/000086
(87) Numéro de publication internationale: WO 2020/240098

(56) Documents cités:
- US-A- 3 707 427
- US-A- 5 114 527
- US-B1- 6 367 534

## Description

La présente invention concerne un applicateur de bande de jointement entre deux plaques de plâtre à agencement automatique de bande pendant le remplissage, et un procédé de remplissage d'un tel applicateur.

Un applicateur de bande de jointement est destiné à la pose d'une bande en papier ou matériau similaire, se présentant sous forme de rouleau, entre deux plaques de plâtre adjacentes, en construction ou en rénovation, et ceci par l'intermédiaire d'un enduit pâteux.

Ainsi, l'enduit comble l'espace entre les deux plaques et la bande maintient l'ensemble.

La pose de bande se fait entre deux plaques disposées sur un même plan ou en angle. Une fois l'enduit et la bande positionnés, l'utilisateur lisse l'ensemble à l'aide d'une spatule plate ou coudée pour les angles. La bande assure ainsi d'obtenir un joint parfaitement lisse entre les plaques.

On connaît deux types d'applicateurs à bande.

Le premier, communément appelés « bazooka », est illustré, par exemple, dans le document US4105490.

Il comprend un conduit tubulaire d'enduit relié, en utilisation, à une pompe commandable par une gâchette portée par le conduit. Ce dernier comprend également à son extrémité opérationnelle un dévidoir d'une bande de jointement en rouleau et une tête d'application de la bande. En utilisation, la tête d'application déroule la bande contre les plaques et l'utilisateur commande la pompe pour qu'elle éjecte de l'enduit sous la bande.

Ce type d'applicateur est très encombrant et fatigant à manipuler, car une grande partie est en porte-à-faux. Par ailleurs, il est constamment relié à la pompe pendant toute l'utilisation, ce qui rend sa manipulation difficile et nécessite de porter le poids du tuyau. En outre, il est cher et complexe, car il faut gérer pendant la pose de la bande l'approvisionnement d'enduit et le déroulage de la bande. Dans ce type d'applicateur, il n'y a pas de réservoir dans lequel la bande se charge automatiquement en enduit. Enfin, la connexion systématique à la pompe exige un connecteur étanche, pour éviter de mettre de l'enduit partout, ce qui rend la conception complexe et fragile, et nécessite un entretien régulier des joints.

Le deuxième type d'applicateur de bande, communément appelé « banjo » et illustré, par exemple dans le document US2328571, comprend un réservoir d'enduit dans lequel la bande se charge en enduit lors de l'application. Il comprend également un dévidoir d'une bande de jointement en rouleau pour effectuer de nombreux jointements, notamment sur les grands chantiers.

À cette fin, le réservoir présente, par référence à la position d'utilisation, une fente d'entrée de la bande ménagée entre une extrémité libre d'une paroi arrière du réservoir et une première extrémité libre d'une paroi inférieure du réservoir, et une fente de sortie de la bande ménagée entre une extrémité libre d'une paroi frontale du réservoir et une deuxième extrémité libre de la paroi inférieure du réservoir.

Pour remplir le réservoir, ce dernier comprend, en outre, deux parois latérales, dont l'une constitue un capot latéral amovible d'accès à l'intérieur du réservoir. Le capot peut être amovible par retrait ou par pivotement.

Pour remplir les applicateurs de type banjo, on ouvre le capot, on place manuellement la bande contre les parois arrière, supérieure et frontale, puis on remplit l'espace ménagé entre la bande ainsi positionnée et la surface inférieure du réservoir avec de l'enduit.

Cette opération de remplissage, qui se fait manuellement généralement avec un couteau à enduire, est délicate puisqu'il faut placer délicatement l'enduit, sans en mettre en dehors du réservoir tout en maintenant la bande en position de remplissage, c'est-à-dire contre les parois frontale, arrière et supérieure. En pratique, cette opération est très salissante et nécessite étonnamment beaucoup de savoir-faire.

Le document US6367534 B1 décrit un banjo qui présente une valve antiretour sur sa face inférieure.

Un objectif de la présente invention est donc de proposer un applicateur de bande qui peut être rechargé rapidement et facilement y compris par un utilisateur débutant, qui limite les risques de salissure lors du remplissage et qui garantit un positionnement optimal et automatique de la bande dans le réservoir.

Un autre objectif de l'invention est de proposer un applicateur facilement manipulable lors de l'application de la bande, c'est-à-dire léger et dépourvu de tout tuyau de connexion à une pompe, en utilisation.

Un autre objectif est de proposer un applicateur de conception simple et robuste, facile d'entretien, et limitant le nombre et la complexité des pièces qui le constituent.

Un autre objectif de l'invention est de proposer un applicateur assurant une application nette et sans trace, quelle que soit la position dans laquelle la main de l'utilisateur le saisit.

Un objectif de la présente invention est de proposer une tête d'application permettant une cinétique et une manipulation simples de passage de la position escamotée à la position d'utilisation, sans avoir à démonter l'ensemble de la tête.

Selon l'invention, l'applicateur comprend une structure telle qu'il doit être rempli la tête en bas, c'est-à-dire la paroi inférieure vers le haut. Grâce à un tel remplissage, on obtient un applicateur dont le remplissage est non seulement facile et peu salissant, mais également polyvalent, c'est-à-dire pouvant être effectué soit manuellement par gravité soit avec une seringue, soit avec une pompe reliée de manière intermittente à l'applicateur, et ce sans nécessite une connexion étanche avec la pompe au moyen d'un raccord étanche. En outre, de manière inattendue, le remplissage tête en bas permet de placer automatiquement parfaitement la bande en position de remplissage, c'est-à-dire contre les parois frontale, arrière et supérieure, car elle est entraînée par le poids de l'enduit qui en évitant un vrillement de la bande lors du remplissage. Au contraire, si le remplissage s'effectuait tête en haut, c'est-à-dire la paroi inférieure vers le bas, il faudrait non seulement un raccord étanche avec la pompe, mais la bande risquerait de vriller dans le réservoir et de ne pas bien se positionner, car elle ne serait pas entraînée par le poids de l'enduit.

Ainsi, l'invention a pour objet un applicateur de bande de jointement entre deux plaques de plâtre, tel que défini dans la revendication 1.

D'autres modes de réalisation particuliers sont définis dans les revendications 2 à 9.

L'invention a également pour objet un procédé de remplissage d'un applicateur de bande de jointement vide tel que défini dans la revendication 10.

L'invention a également pour objet un procédé d'ajout d'enduit dans un applicateur de bande de jointement avec une pompe à enduit, tel que défini dans la revendication 11.

D'autres caractéristiques de l'invention seront énoncées dans la description détaillée ci-après, faite en référence aux dessins annexés, qui représentent, respectivement :
[Fig. 1] représente une vue schématique en perspective d'un applicateur de bande selon l'invention en position d'utilisation, c'est-à-dire en position d'application d'une bande ;
[Fig. 2] représente une vue schématique en perspective de l'applicateur de bande de la figure 1 et dont l'une des parois latérales a été relevée pour montrer la structure interne de l'applicateur ;
[Fig. 3] représente une vue schématique en perspective de l'applicateur de bande de la figure 1 en position de remplissage selon l'invention, bouchon fermé ;
[Fig. 4] représente une vue schématique en perspective de l'applicateur de bande de la figure 1 en position de remplissage selon l'invention, bouchon ouvert ;
[Fig. 5] représente une vue schématique en coupe de l'applicateur de bande de la figure 4, en début de remplissage ;
[Fig. 6] représente une vue schématique en coupe de l'applicateur de bande de la figure 4, en cours de remplissage ;
[Fig. 7] représente une vue schématique en coupe de l'applicateur de bande de la figure 4, en fin de remplissage ;
[Fig. 8] représente une vue schématique en perspective d'un applicateur de bande selon l'invention, et comprenant des crochets de fixation de l'applicateur en position de remplissage contre un seau d'enduit ; et
[Fig. 9] représente une vue schématique en perspective de l'applicateur de bande de la figure 8 en position de remplissage contre un seau d'enduit et connecté à une pompe manuelle de remplissage.

Un applicateur muni d'un orifice d'accès à l'intérieur du réservoir selon l'invention est illustré en figure 1.

L'applicateur 1 comprend un dévidoir 2 pour une bande de jointement en rouleau 3 (illustré en pointillé) et un réservoir 4 d'enduit dans lequel se déroule la bande, en utilisation.

L'applicateur comprend également une poignée de préhension 5 servant à son transport ou sa manipulation opérationnelle lors de l'application de la bande.

Alternativement ou en combinaison, l'applicateur peut comprendre une sangle de préhension (S ; voir figure 8) permettant de saisir l'applicateur par le dessous.

Comme illustré en figure 2, le réservoir 4 présente, par référence à la position d'utilisation, une fente d'entrée 6 de la bande ménagée entre une extrémité libre 7a d'une paroi arrière 7 du réservoir et une première extrémité libre 8a d'une paroi inférieure 8 du réservoir.

Le réservoir 4 comprend également une fente de sortie 9 de la bande ménagée entre une extrémité libre 10a d'une paroi frontale 10 du réservoir et une deuxième extrémité libre 8b de la paroi inférieure 8 du réservoir.

Le réservoir comprenant, en outre, deux parois latérales 11 et 12, dont l'une constitue un capot latéral amovible 11 permettant l'accès à l'intérieur du réservoir 4.

Une tête d'application 13 selon l'invention est fixée sur la paroi frontale 10 du réservoir 4.

Selon l'invention, la paroi inférieure 8 comprend un orifice 14 muni d'un bouchon amovible 15 d'accès à l'intérieur du réservoir. L'orifice 13 est dirigé vers de la paroi supérieure 16 du réservoir, c'est-à-dire qu'il est dirigé vers le haut, par référence à la position d'utilisation illustrée en figures 1 et 2. En d'autres termes, l'orifice présente un axe de symétrie X-X perpendiculaire à la paroi inférieure 8.

Ainsi, l'orifice est en regard de la bande lorsque cette dernière est en position d'utilisation et qu'elle s'étend dans le réservoir entre la fente d'entrée 6 et la fente de sortie 9.

Ainsi, lors du procédé de remplissage selon l'invention, l'enduit entre perpendiculairement à la bande et la repousse par gravité vers la paroi supérieure, comme il sera expliqué en relation avec les figures 5 à 7.

Du fait de cet agencement, le remplissage du réservoir se fait « tête en bas », c'est-à-dire que l'on retourne l'applicateur de telle sorte que la paroi inférieure 8 se retrouve vers le haut et la paroi supérieure 16 se retrouve vers le bas.

C'est dans cette position qu'est illustré l'applicateur 1 en figure 3, avant tout remplissage. Ainsi, l'orifice 14 est fermé de manière étanche par le bouchon 15.

Comme illustré en figure 4, on retire le bouchon pour permettre le remplissage tête en bas.

Dans un mode de réalisation très simple, le bouchon peut être en élastomère et pénétrer en force dans l'orifice pour assurer la fermeture de ce dernier. L'inconvénient est que le bouchon ne doit pas être trop long pour ne pas trop dépasser dans le réservoir et risquer de déchirer la bande lorsqu'il n'y a presque plus d'enduit.

De préférence, l'orifice 14 est prolongé, vers l'extérieur du réservoir, par une couronne périphérique 14a de hauteur déterminée Hc. Cette couronne permet la prise d'un bouchon qui reste à l'extérieur du réservoir.

Avantageusement, l'orifice 14 est circulaire et prolongé par une couronne 14a cylindrique, ce qui permet d'utiliser un bouchon à vissage.

De préférence, le bouchon à vissage utilisé est un bouchon dit « quart de tour ».

Ainsi, la couronne cylindrique 14a comporte deux ailettes 14b agencées de manière centrifuge et diamétralement opposées l'une par rapport à l'autre.

De manière complémentaire, le bouchon comporte une couronne ce forme complémentaire, comprenant deux pattes agencées de manière centripète et diamétralement opposée l'une par rapport à l'autre, les pattes étant destinées à s'insérer en force entre les ailettes et la paroi inférieure lorsque le bouchon est fermé et à passer entre les ailettes lorsque le bouchon est pivoté d'un quart de tour pour dégager l'orifice.

Comme illustré en figure 5, la paroi inférieure 8 du réservoir est avantageusement concave, vue de l'extérieure, par rapport à un plan de base P passant par la première 8a et la deuxième 8b extrémité libre de la paroi inférieure. Ces extrémités libres 8a et 8b étant des segments de droite, le plan P est unique.

La paroi inférieure 8 présente un creux de hauteur maximale Hm, prise entre le plan de base P et un point le plus bas de la paroi inférieure 8, supérieure ou égale à une hauteur Ht de l'orifice muni du bouchon. En d'autres termes, la hauteur Ht représente l'ensemble orifice (y compris la couronne le cas échéant) plus bouchon, en position d'application, c'est-à-dire quand le bouchon est verrouillé au-dessus de l'orifice.

Selon l'invention, l'orifice est agencé dans le creux de telle sorte que le bouchon ne dépasse pas du plan de base P.

De cette manière, lorsque le bouchon est verrouillé sur l'orifice, le bouchon reste sous le plan de base ou affleure le plan de base sans le dépasser. Grâce à ces caractéristiques du creux de la paroi inférieure 8, on s'assure de pouvoir poser de manière stable l'applicateur sur les extrémités libres 8a et 8b, même avec l'orifice muni du bouchon selon l'invention. Cela permet également d'éviter tout raclage du bouchon contre les plaques de plâtre au cours de l'application de la bande.

Les figures 5 à 7 illustrent le procédé de remplissage selon l'invention, permis par la structure de l'applicateur et l'agencement de l'orifice 14.

Ce remplissage est ici illustré avec le tuyau d'alimentation 21 d'une pompe à enduit 20 (illustrée en figure 9).

Pour remplir l'applicateur selon l'invention pour la première fois, on insère préalablement une extrémité libre B1 de la bande B dans le réservoir par la fente d'entrée 6 et on sort l'extrémité libre B1 de la bande B hors du réservoir par la fente de sortie 9. La bande s'étend alors librement dans le réservoir.

Pour réaliser cette opération, il faut ouvrir le capot 11 afin d'accéder à l'intérieur du réservoir.

Selon un mode de réalisation avantageux, la paroi latérale 11 formant le capot latéral amovible est montée de manière pivotante par une charnière 11a sur la paroi supérieure 16, et comprend des moyens de fixation réversible 11b sur la paroi inférieure pour permettre une fermeture réversible étanche du capot.

Cela permet un accès facilité à l'intérieur du réservoir, et évite de mettre de l'enduit dans la charnière en raclant son couteau à enduire contre la paroi inférieure si l'utilisateur décide de remplir le réservoir de manière traditionnelle.

On retourne ensuite l'applicateur pour le mettre en position tête en bas, de sorte que le bouchon se retrouve en position supérieure. On peut alors l'ouvrir et insérer dans l'orifice 14 un tuyau d'alimentation 21 d'une pompe 20 reliée à un réservoir 30 d'enduit 31.

On maintenir l'extrémité libre B1 de la bande B hors du réservoir et on actionne la pompe pour que de l'enduit 31 entre dans le réservoir dans le sens de la flèche F1. Dans le réservoir, l'enduit 31 poussé par la pompe tend à tomber vers le fond, c'est-à-dire vers la paroi supérieure 16. Sur son chemin, comme illustré en figure 6, l'enduit 31 rencontre la bande et la repousse dans le sens des flèches F2 vers la paroi supérieure 16, la paroi arrière 7 et la paroi frontale 10 jusqu'à ce que le réservoir soit rempli (figure 7).

Le rouleau de bande étant libre de tourner, la bande s'étend automatiquement dans le réservoir, sans que l'utilisateur n'ait à la positionner.

En outre, de manière inattendue, cette position d'applicateur tête en bas et ce mode de remplissage évite tout phénomène de vrillement de la bande qui s'applique parfaitement contre les parois du réservoir.

Une fois ce dernier rempli, on sort le tuyau d'alimentation 21 de la pompe hors de l'orifice 14 et on ferme le bouchon pour obtenir un applicateur de bande de jointement plein prêt à l'emploi.

Ce mode de remplissage est particulièrement intéressant en cours d'opération d'application de bande, lorsqu'il faut recharger le réservoir en enduit le réservoir étant presque vide, mais aillant déjà servi.

Dans ce cas, la bande s'étend déjà librement dans le réservoir, une extrémité libre de la bande sortant hors du réservoir par la fente de sortie.

On retourne alors l'applicateur pour le mettre en position tête en bas, et on ouvre le bouchon 15 de l'orifice 14 porté par la paroi inférieure 8 du réservoir 4.

On insère alors dans l'orifice 14 un tuyau d'alimentation 21 d'une pompe reliée à un réservoir d'enduit, puis on maintient l'extrémité libre B1 de la bande hors du réservoir et on actionne la pompe pour que de l'enduit entre dans le réservoir.

Dans un mode de réalisation non illustré, la deuxième extrémité libre 8b de la paroi inférieure ou la tête d'application ou la paroi frontale comprend un moyen de maintien temporaire de la bande, pour empêcher le recul de la bande lors du remplissage. Par exemple, des moyens de réglage en hauteur de la bande peuvent être utilisés pour bloquer la bande temporairement.

Comme précédemment décrit, l'enduit entre dans le réservoir perpendiculairement à la bande et la repousse par gravité vers la paroi supérieure, la paroi arrière et la paroi frontale jusqu'à ce que le réservoir soit rempli.

On sort alors le tuyau d'alimentation 21 de la pompe hors de l'orifice 14 et on ferme le bouchon 15 pour obtenir un applicateur de bande de jointement plein, à nouveau prêt à l'emploi.

Avantageusement, un lien de liaison souple 15a est fixé entre le bouchon 15 et la paroi inférieure 8 du réservoir 4, ce qui évite de perdre le bouchon.

Ce faisant, il n'est pas nécessaire d'ouvrir le capot et de replacer manuellement la bande dans un réservoir recouvert d'enduit. L'opération de recharge est donc très propre et rapide. On peut utiliser une pompe, une seringue ou un entonnoir pour déposer l'enduit manuellement.

Afin de permettre le remplissage tête en bas, l'applicateur selon l'invention comprend deux crochets de fixation 17 destinés à permettre, lors d'un remplissage du réservoir avec de l'enduit, la fixation de l'applicateur contre le bord d'un seau d'enduit (voir figure 9), de telle sorte que le bouchon et la paroi inférieure du réservoir soient dirigés vers le haut.

Les crochets 17 sont portés par l'une au moins des parois latérales 11 ou 12, ou par une plaque surnuméraire fixée à l'une ou l'autre des parois latérales 11 ou 12.

Sur la figure 8, l'applicateur 1 comprend une telle plaque surnuméraire 40 fixée à la paroi 12, cette plaque 40 portant le dévidoir 2 de la bande en rouleau.

La plaque surnuméraire permet de proposer un applicateur pour droitier ou pour gaucher, selon la paroi latérale 11 ou 12 sur laquelle elle est fixée. En la fixant à la paroi 11, on inverse simplement la place du dévidoir 2, et on obtient un applicateur pour gaucher, comme expliqué ci-après.

Selon l'invention, les crochets 17 comprennent une aile de fixation 17a à la paroi latérale du réservoir (ou à la plaque surnuméraire 40).

L'aile de fixation 17a est prolongée angulairement par une aile d'appui 17b contre un bord 32 de seau (voir figure 9), lors d'un remplissage du réservoir avec de l'enduit.

Selon l'invention, l'aile d'appui 17b est prolongée angulairement par une aile de blocage 17c destinée à bloquer l'applicateur contre la paroi du seau lors d'un remplissage du réservoir avec de l'enduit, et à empêcher le basculement de l'applicateur pendant le remplissage et une fois rempli.

L'aile de fixation 17a de chaque crochet 17 comporte avantageusement une rainure 17d pour le passage d'une sangle de préhension S de l'applicateur, cette sangle étant destinée à recevoir la main de l'utilisateur, dans une position telle que les doigts de l'utilisateur sont au contact de la paroi inférieure 8 lors de l'application de la bande.

De cette manière, lorsque les crochets sont fixés sur une plaque surnuméraire 40, elle-même fixée à l'une ou l'autre des parois latérales 11-12, il est possible d'inverser la position de la plaque surnuméraire et de la fixer sur l'autre paroi latérale. On inverse alors la fixation du dévidoir 2 et des crochets 17, de sorte que l'utilisateur peut utiliser son autre main pour mettre en œuvre l'applicateur selon l'invention.

## Revendications

1. Applicateur (1) de bande de jointement entre deux plaques de plâtre, l'applicateur comprenant un dévidoir (2) pour une bande de jointement (B) en rouleau (3) et un réservoir (4) d'enduit dans lequel se déroule la bande en utilisation, le réservoir présentant, par référence à la position d'utilisation, une fente d'entrée (6) de la bande ménagée entre une extrémité libre (7a) d'une paroi arrière (7) du réservoir et une première extrémité libre (8a) d'une paroi inférieure (8) du réservoir, et une fente de sortie (9) de la bande ménagée entre une extrémité libre (10a) d'une paroi frontale (10) du réservoir et une deuxième extrémité libre (8b) de la paroi inférieure (8) du réservoir, le réservoir comprenant, en outre, une paroi supérieure (16) et deux parois latérales (11-12), dont l'une (11) constitue un capot latéral amovible d'accès à l'intérieur du réservoir, dans lequel la paroi inférieure (8) comprend un orifice (14) muni d'un bouchon amovible (15) d'accès à l'intérieur du réservoir, l'orifice étant dirigé vers la paroi supérieure du réservoir, **caractérisé en ce que** l'une (12) au moins des parois latérales (11-12) comporte deux crochets de fixation (17) destinés à permettre, lors d'un remplissage du réservoir avec de l'enduit, la fixation de l'applicateur contre un bord (32) d'un seau (30) d'enduit (31), de telle sorte que le bouchon et la paroi inférieure du réservoir soient dirigés vers le haut.

2. Applicateur (1) selon la revendication 1, dans lequel la paroi inférieure (8) du réservoir est concave, vue de l'extérieure, par rapport à un plan (P) de base passant par la première (8a) et la deuxième (8b) extrémité libre de la paroi inférieure et présente un creux de hauteur maximale (Hm) supérieure ou égale à une hauteur (Ht) de l'orifice (14) muni du bouchon (15), l'orifice étant agencé dans le creux de telle sorte que le bouchon ne dépasse pas du plan de base.

3. Applicateur (1) selon la revendication 1, dans lequel les crochets (17) comprennent une aile de fixation (17a) à la paroi latérale du réservoir, l'aile de fixation étant prolongée angulairement par une aile d'appui (17b) contre le bord de seau, lors d'un remplissage du réservoir avec de l'enduit, l'aile d'appui étant prolongée angulairement par une aile de blocage (17c) destinée à bloquer l'applicateur contre une paroi du seau lors d'un remplissage du réservoir avec de l'enduit.

4. Applicateur (1) selon la revendication 3, dans lequel l'aile de fixation -17a) de chaque crochet comporte une rainure (17d) pour le passage d'une sangle (S) de préhension de l'applicateur.

5. Applicateur (1) selon l'une quelconque des revendications 1 à 4, dans lequel la paroi latérale formant le capot latéral amovible est montée de manière pivotante sur la paroi supérieure, et comprend des moyens de fixation réversible (11b) sur la paroi inférieure pour permettre une fermeture réversible étanche du capot.

6. Applicateur (1) selon l'une quelconque des revendications 1 à 5, dans lequel l'orifice est prolongé par une couronne périphérique (14a) de hauteur déterminée.

7. Applicateur (1) selon la revendication 6, dans lequel l'orifice est circulaire et prolongé par une couronne cylindrique.

8. Applicateur (1) selon la revendication 7, dans lequel la couronne cylindrique (14a) comporte deux ailettes (14b) agencées de manière centrifuge et diamétralement opposée l'une par rapport à l'autre, le bouchon comportant une couronne ce forme complémentaire, comprenant deux pattes agencées de manière centripète et diamétralement opposée l'une par rapport à l'autre, les pattes étant destinées à s'insérer en force entre les ailettes et la paroi inférieure lorsque le bouchon est fermé et à passer entre les ailettes lorsque le bouchon est pivoté d'un quart de tour pour dégager l'orifice.

9. Applicateur (1) selon l'une quelconque des revendications 1 à 8, dans lequel un lien de liaison souple (15a) est fixé entre le bouchon et la paroi inférieure du réservoir.

10. Procédé de remplissage d'un applicateur de bande de jointement vide avec une pompe à enduit, **caractérisé en ce qu'**il comprend les étapes suivantes :
a) fournir un applicateur de bande de jointement selon l'une quelconque des revendications 1 à 9 et un seau à enduit,
b) insérer une extrémité libre (B1) de la bande (B) dans le réservoir (4) par la fente d'entrée (6) et sortir l'extrémité libre de la bande hors du réservoir par la fente de sortie (9), la bande s'étendant librement dans le réservoir ;
c) fixer l'applicateur contre un bord du seau d'enduit à l'aide des deux crochets de fixation (17), de telle sorte que le bouchon et la paroi inférieure du réservoir soient dirigés vers le haut et ouvrir le bouchon (15) de l'orifice (14) porté par la paroi inférieure (8) du réservoir (4) ;
d) insérer dans ledit orifice un tuyau d'alimentation (21) d'une pompe reliée à un seau d'enduit ;
e) maintenir l'extrémité libre de la bande hors du réservoir et actionner la pompe pour que de l'enduit entre dans le réservoir en repoussant la bande vers la paroi supérieure (16), la paroi arrière (7) et la paroi frontale (10) jusqu'à ce que le réservoir soit rempli ;
f) sortir le tuyau d'alimentation de la pompe hors de l'orifice et fermer le bouchon pour obtenir un applicateur de bande de jointement plein prêt à l'emploi.

11. Procédé d'ajout d'enduit dans un applicateur de bande de jointement avec une pompe à enduit, **caractérisé en ce qu'**il comprend les étapes suivantes :
a) fournir un seau d'enduit et applicateur de bande de jointement selon l'une quelconque des revendications 1 à 9, dans lequel la bande (B) s'étend déjà librement dans le réservoir (4), une extrémité libre (B1) de la bande sortant hors du réservoir par la fente de sortie (9),
b) fixer l'applicateur contre un bord du seau d'enduit à l'aide des deux crochets de fixation (17), de telle sorte que le bouchon et la paroi inférieure du réservoir soient dirigés vers le haut et ouvrir le bouchon (15) de l'orifice (14) porté par la paroi inférieure (8) du réservoir (4) ;
c) insérer dans ledit orifice un tuyau d'alimentation (21) d'une pompe reliée à un seau d'enduit ;
d) maintenir l'extrémité libre de la bande hors du réservoir et actionner la pompe pour que de l'enduit entre dans le réservoir en repoussant la bande vers la paroi supérieure (16), la paroi arrière (7) et la paroi frontale (10) jusqu'à ce que le réservoir soit rempli ;
e) sortir le tuyau d'alimentation de la pompe hors de l'orifice et fermer le bouchon pour obtenir un applicateur de bande de jointement plein prêt à l'emploi.

## Patentansprüche

1. Applikator (1) für ein Fugenband zwischen zwei Gipsplatten, wobei der Applikator eine Haspel (2) für ein Fugenband (B) in Form einer Rolle (3) und einen Behälter (4) mit Spachtel, in dem das in Verwendung befindliche Band abläuft, umfasst, wobei der Behälter, bezogen auf die Verwendungsposition, einen Eintrittsspalt (6) des Bandes aufweist, der zwischen einem freien Ende (7a) einer hinteren Wand (7) des Behälters und einem ersten freien Ende (8a) einer unteren Wand (8) des Behälters ausgebildet ist, und einen Austrittsspalt (9) des Bandes, der zwischen einem freien Ende (10a) einer vorderen Wand (10) des Behälters und einem zweiten freien Ende (8b) der unteren Wand (8) des Behälters ausgebildet ist, wobei der Behälter außerdem eine obere Wand (16) und zwei seitliche Wände (11-12), von denen eine (11) eine lösbare seitliche Kappe für den Zugang zum Inneren des Behälters bildet, umfasst, wobei die untere Wand (8) eine Öffnung (14) umfasst, die mit einem lösbaren Stopfen (15) für den Zugang zum Inneren des Behälters ausgestattet ist, wobei die Öffnung zur oberen Wand des Behälters hin gerichtet ist, **dadurch gekennzeichnet, dass** wenigstens eine (12) der seitlichen Wände (11-12) zwei Befestigungshaken (17) aufweist, die dazu bestimmt sind, bei einer Befüllung des Behälters mit Spachtel die Befestigung des Applikators an einem Rand (32) eines Eimers (30) mit Spachtel (31) zu ermöglichen, derart, dass der Stopfen und die untere Wand des Behälters nach oben gerichtet sind.

2. Applikator (1) nach Anspruch 1, wobei die untere Wand (8) des Behälters, von außen gesehen, konkav ist, bezogen auf eine Basisebene (P), die durch das erste (8a) und des zweite (8b) freie Ende der unteren Wand verläuft, und eine Vertiefung mit einer maximalen Höhe (Hm) aufweist, die größer oder gleich einer Höhe (Ht) der mit dem Stopfen (15) ausgestatteten Öffnung (14) ist, wobei die Öffnung in der Vertiefung derart ausgebildet ist, dass der Stopfen nicht über die Basisebene hinausragt.

3. Applikator (1) nach Anspruch 1, wobei die Haken (17) einen Schenkel zur Befestigung (17a) an der seitlichen Wand des Behälters umfassen, wobei der Befestigungsschenkel winkelmäßig durch einen Schenkel zur Anlage (17b) am Eimerrand bei einer Befüllung des Behälters mit Spachtel verlängert ist, wobei der Anlageschenkel winkelmäßig durch einen Blockierschenkel (17c) verlängert ist, der dazu bestimmt ist, bei einer Befüllung des Behälters mit Spachtel den Applikator gegen ein Wand des Eimers zu blockieren.

4. Applikator (1) nach Anspruch 3, wobei der Befestigungsschenkel (17a) jedes Hakens eine Nut (17d) für den Durchgang eines Gurts (S) zum Ergreifen des Applikators aufweist.

5. Applikator (1) nach einem der Ansprüche 1 bis 4, wobei die seitliche Wand, welche die lösbare seitliche Kappe bildet, schwenkbar an der oberen Wand angebracht ist und Mittel zur reversiblen Befestigung (11b) an der unteren Wand umfasst, um einen dichten reversiblen Verschluss der Kappe zu ermöglichen.

6. Applikator (1) nach einem der Ansprüche 1 bis 5, wobei die Öffnung durch einen Umfangskranz (14a) mit einer bestimmten Höhe verlängert ist.

7. Applikator (1) nach Anspruch 6, wobei die Öffnung kreisförmig ist und durch einen zylindrischen Kranz verlängert ist.

8. Applikator (1) nach Anspruch 7, wobei der zylindrische Kranz (14a) zwei Flügel (14b) aufweist, die zentrifugal und einander diametral gegenüberliegend angeordnet sind, wobei der Stopfen einen Kranz von komplementärer Form aufweist, der zwei Laschen umfasst, die zentripetal und einander diametral gegenüberliegend angeordnet sind, wobei die Laschen dazu bestimmt sind, unter Kraftaufwand zwischen die Flügel und die untere Wand einzugreifen, wenn der Stopfen geschlossen wird, und sich zwischen den Flügeln hindurchzubewegen, wenn der Stopfen um eine Viertelumdrehung geschwenkt wird, um die Öffnung freizugeben.

9. Applikator (1) nach einem der Ansprüche 1 bis 8, wobei ein flexibles Verbindungsglied (15a) zwischen dem Stopfen und der unteren Wand des Behälters befestigt ist.

10. Verfahren zum Befüllen eines leeren Applikators für ein Fugenband mit einer Spachtelpumpe, **dadurch gekennzeichnet, dass** es die folgenden Schritte umfasst:
a) Bereitstellen eines Applikators für ein Fugenband nach einem der Ansprüche 1 bis 9 und eines Spachteleimers,
b) Einführen eines freien Endes (B1) des Bandes (B) in den Behälter (4) durch den Eintrittsspalt (6) und Hinausführen des freien Endes des Bandes aus dem Behälter durch den Austrittsspalt (9), wobei das Band sich frei in dem Behälter erstreckt;
c) Befestigen des Applikators an einem Rand des Spachteleimers mithilfe der zwei Befestigungshaken (17), derart, dass der Stopfen und die untere Wand des Behälters nach oben gerichtet sind, und Öffnen des Stopfens (15) der Öffnung (14), der von der unteren Wand (8) des Behälters (4) getragen wird;
d) Einführen eines Zuführungsschlauches (21) einer Pumpe, die mit einem Spachteleimer verbunden ist, in die Öffnung;
e) Halten des freien Endes des Bandes außerhalb des Behälters und Betätigen der Pumpe, damit Spachtel in den Behälter eintritt und dabei das Band zur oberen Wand (16), hinteren Wand (7) und vorderen Wand (10) hin zurückschiebt, bis der Behälter gefüllt ist;
f) Herausziehen des Zuführungsschlauches der Pumpe aus der Öffnung und Schließen des Stopfens, um einen vollen Applikator für ein Fugenband zu erhalten, welcher einsatzbereit ist.

11. Verfahren zum Dazugeben von Spachtel in einen Applikator für ein Fugenband mit einer Spachtelpumpe, **dadurch gekennzeichnet, dass** es die folgenden Schritte umfasst:
a) Bereitstellen eines Spachteleimers und eines Applikators für ein Fugenband nach einem der Ansprüche 1 bis 9, wobei sich das Band (B) bereits frei in dem Behälter (4) erstreckt, wobei ein freies Ende (B1) des Bandes durch den Austrittsspalt (9) aus dem Behälter austritt,
b) Befestigen des Applikators an einem Rand des Spachteleimers mithilfe der zwei Befestigungshaken (17), derart, dass der Stopfen und die untere Wand des Behälters nach oben gerichtet sind, und Öffnen des Stopfens (15) der Öffnung (14), der von der unteren Wand (8) des Behälters (4) getragen wird;
c) Einführen eines Zuführungsschlauches (21) einer Pumpe, die mit einem Spachteleimer verbunden ist, in die Öffnung;
d) Halten des freien Endes des Bandes außerhalb des Behälters und Betätigen der Pumpe, damit Spachtel in den Behälter eintritt und dabei das Band zur oberen Wand (16), hinteren Wand (7) und vorderen Wand (10) hin zurückschiebt, bis der Behälter gefüllt ist;
e) Herausziehen des Zuführungsschlauches der Pumpe aus der Öffnung und Schließen des Stopfens, um einen vollen Applikator für ein Fugenband zu erhalten, welcher einsatzbereit ist.

## Claims

1. Applicator (1) of jointing tape for joining two sheets of plasterboard, the applicator comprising a dispenser device (2) for dispensing a jointing tape (B) from a roll (3) and a mud chamber (4) through which the tape is unrolled in use, the chamber having, with reference to the use position, a tape inlet slot (6) formed between a free end (7a) of a rear wall (7) of the chamber and a first free end (8a) of a lower wall (8) of the chamber, and a tape outlet slot (9) formed between a free end (10a) of a frontal wall (10) of the chamber and a second free end (8b) of the lower wall (8) of the chamber, the chamber also comprising an upper wall (16) and two side walls (11-12), one (11) of which constitutes a removable side cover for accessing the inside of the chamber, wherein the lower wall (8) comprises an orifice (14) provided with a removable stopper (15) for accessing the interior of the chamber, the orifice being directed towards the upper wall of the chamber, **characterized in that** at least one (12) of the side walls (11-12) has two fixing hooks (17) that are intended, while the chamber is being filled with mud, to allow the applicator to be fixed against an edge (32) of a bucket (30) of mud (31), such that the stopper and the lower wall of the chamber are directed upwards.

2. Applicator (1) according to Claim 1, wherein the lower wall (8) of the chamber is concave, as seen from the outside, with respect to a base plane (P) passing through the first (8a) and the second (8b) free end of the lower wall, and has a recess with a maximum height (Hm) greater than or equal to a height (Ht) of the orifice (14) provided with the stopper (15), the orifice being arranged in the recess such that the stopper does not protrude beyond the base plane.

3. Applicator (1) according to Claim 1, wherein the hooks (17) comprise a fixing leg (17a) for fixing to the side wall of the chamber, the fixing leg being extended angularly by a bearing leg (17b) for bearing against the bucket edge while the chamber is being filled with mud, the bearing leg being extended angularly by an immobilizing leg (17c) intended to immobilize the applicator against a wall of the bucket while the chamber is being filled with mud.

4. Applicator (1) according to Claim 3, wherein the fixing leg (17a) of each hook has a groove (17d) for a carry strap (S) of the applicator to pass through.

5. Applicator (1) according to any one of Claims 1 to 4, wherein the side wall forming the removable side cover is mounted in a pivotable manner on the upper wall, and comprises means (11b) for reversibly fixing to the lower wall to allow leaktight reversible closure of the cover.

6. Applicator (1) according to any one of Claims 1 to 5, wherein the orifice is extended by a peripheral ring (14a) of given height.

7. Applicator (1) according to Claim 6, wherein the orifice is circular and extended by a cylindrical ring.

8. Applicator (1) according to Claim 7, wherein the cylindrical ring (14a) has two fins (14b) arranged centrifugally and diametrically opposite one another, the stopper having a ring of complementary shape, comprising two tabs arranged centripetally and diametrically opposite one another, the tabs being intended to be force-fitted between the fins and the lower wall when the stopper is closed and to pass between the fins when the stopper is pivoted through a quarter turn to open up the orifice.

9. Applicator (1) according to any one of Claims 1 to 8, wherein a flexible connecting line (15a) is fixed between the stopper and the lower wall of the chamber.

10. Method for filling an empty applicator of jointing tape using a mud pump, **characterized in that** it comprises the following steps:
a) providing an applicator of jointing tape according to any one of Claims 1 to 9 and a mud bucket,
b) inserting a free end (B1) of the tape (B) into the chamber (4) through the inlet slot (6) and withdrawing the free end of the tape from the chamber through the outlet slot (9), the tape extending freely through the chamber;
c) fixing the applicator against an edge of the bucket of mud using the two fixing hooks (17), such that the stopper and the lower wall of the chamber are directed upwards, and opening the stopper (15) of the orifice (14) borne by the lower wall (8) of the chamber (4);
d) inserting a supply hose (21) of a pump connected to a bucket of mud into said orifice;
e) keeping the free end of the tape out of the chamber and actuating the pump in order that mud enters the chamber, pushing the tape back towards the upper wall (16), the rear wall (7) and the frontal wall (10) until the chamber has been filled;
f) removing the supply hose of the pump from the orifice and closing the stopper in order to obtain a full applicator of jointing tape that is ready to use.

11. Method for adding mud to an applicator of jointing tape using a mud pump, **characterized in that** it comprises the following steps:
a) providing a bucket of mud and an applicator of jointing tape according to any one of Claims 1 to 9, wherein the tape (B) already extends freely through the chamber (4), a free end (B1) of the tape emerging from the chamber through the outlet slot (9),
b) fixing the applicator against an edge of the bucket of mud using the two fixing hooks (17), such that the stopper and the lower wall of the chamber are directed upwards, and opening the stopper (15) of the orifice (14) borne by the lower wall (8) of the chamber (4);
c) inserting a supply hose (21) of a pump connected to a bucket of mud into said orifice;
d) keeping the free end of the tape out of the chamber and actuating the pump in order that mud enters the chamber, pushing the tape back towards the upper wall (16), the rear wall (7) and the frontal wall (10) until the chamber has been filled;
e) removing the supply hose of the pump from the orifice and closing the stopper in order to obtain a full applicator of jointing tape that is ready to use.
